# EUROPÄISCHE PATENTSCHRIFT

(11) **EP 0 145 667 B1**
(45) Veröffentlichungstag und Bekanntmachung des Hinweises auf die Patenterteilung: **09.03.1988**
(21) Anmeldenummer: 84810598.7
(22) Anmeldetag: 06.12.1984
(51) Int. Cl.: E01D 19/06

(54) **Ueberbrückungs-Vorrichtung für Dehnfugen in Fahrbahnen von Brücken oder dergleichen**
Device for bridging expansion joints in bridge decks
Dispositif pontant pour joints de dilatation dans des tabliers de pont

(30) Priorität: 09.12.1983 AT 4292/83
(43) Veröffentlichungstag der Anmeldung: 19.06.1985
(73) Patentinhaber: HONEL Holding AG, CH-8180 Bülach (CH)
(72) Erfinder: Honegger, Heinz, CH-8196 Wil (CH); Ganz, Josef, CH-8416 Flaach (CH)
(74) Vertreter: Feldmann, Clarence Paul

(56) Entgegenhaltungen:
- WO-A-82/03416
- AT-B- 234 140
- AT-B- 312 040
- AT-B- 326 720
- CH-A- 494 316
- DE-A- 1 658 627
- DE-A- 2 166 426
- DE-A- 2 746 490

## Beschreibung

Die vorliegende Erfindung betrifft eine Überbrückungs-Vorrichtung für Dehnungsfugen in Fahrbahnen von Brücken oder dergleichen mit quer zur Fahrbahn-Längsrichtung verlaufenden, elastischen Dichtungsstreifen, die jeweils zwischen parallel zueinander verlaufenden Trägern angebracht sind, deren Oberseite bündig zur Fahrbahn-Oberflächeverläuft, und die je mit einer Traverse verbunden sind, welch letztgenannte in Gruppen zusammengefasst- und in beidseits des Fugenspaltes unterhalb der Fahrbahn befindlichen Nischen längsverschiebbar gelagert sind, wobei die Längsverschiebung der Traversen mittels eines Lenkers erfolgt, dessen Enden an einander gegenüberliegenden Seiten des Fugenspaltes gehalten sind.

Eine derartige Überbrückungs-Vorrichtung für Dehnungsfugen mit einer sogenannten ZwangsSteuerung der Traversen ist durch die CH-PS 494 316 bekannt.

Bei dieser bekannten Fugen-Überbrückungs-Vorrichtung ist der Lenker unter den Traversen angeordnet. Jede Traverse ist mit einem nach unten ragenden Zapfen versehen, der unter Zwischenschaltung eines Gleitsteines in eine Längsnut des Lenkers eingreift.

Bei Änderungen der Fugenspaltbreite durch Dehnung oder Kontraktion der angrenzenden Bauteile muss der tief unter der Fahrbahnoberfläche liegende Lenker die Traversen mit dem auf ihnen aufliegenden bis zur Fahrbahnoberfläche emporragenden Träger verschieben.

Andererseits werden beim Beschleunigen oder Bremsen des über die Überbrückungs-Vorrichtung rollenden Verkehrs, Kräfte auf die Träger und von dort über die Traversen, den Lagerzapfen und den Nutensteinen auf den Lenker übertragen. Die Übertragung der Kräfte, die durch den rollenden Verkehr verursacht werden, erfolgt daher über diverse Lagerstellen mit einem relativ grossen Hebelarm. Die dauernde Wechselwirkung der Kräfte führt zu einem starken Verschleiss der Lagerstellen. Ausgeschlagene Lager aber verursachen beim Überfahren der Überbrückungs-Vorrichtung erhebliche Geräusche.

Der Erfindung liegt die Aufgabe zugrunde, für eine Überbrückungs-Vorrichtung der eingangs angegebenen Art eine Zwangssteuerung zu schaffen, bei der die Kraftübertragung von den Traversen auf den Lenker über möglichst wenig Lagerteile und mit möglichst kleinem Hebelarm erfolgt.

Diese Aufgabe wird nach der Erfindung dadurch gelöst, dass der Lenker schwenkbar und axial verschiebbar durch die Traversen hindurchgeführt ist.

In der Zeichnung sind Ausführungsbeispiele des Erfindungsgegenstandes vereinfacht dargestellt und anhand der nachfolgenden Beschreibung erläutert.

Es zeigt:
Figur 1 eine vereinfachte Ansicht von oben einer Gruppe von Traversen einer Überbrückungs-Vorrichtung unter Weglassung der elastischen Dichtungsstreifen zwischen den Trägern.
Figur 2 einen Schnitt längs der Linie 11-11 in Figur 1, in grösserem Massstab.
Figur 3 einen Schnitt längs der Linie 111-111 in Figur 2
Figur 4 eine Ansicht einer Strebe von oben, in grösserem Massstab.
Figur 5-8 Varianten des Schwenklagers für die Durchführung des Lenkers durch die Traverse
Figur 9-11 eine Traverse für sich in Seiten-, Frontal- und Oberansicht
Figur 12-15 zeigt die Anordnung verschiedener Streben mit Lenker in schematischer Darstellung und
Figur 16, 17 eine weitere Variante eines Schwenklagers.

Der auf Grund der Dilatationsbewegung der Bauteile B1, B2 in Breitenrichtung variable Fugenspalt F verläuft meist senkrecht zur Fahrbahn- längsrichtung. Die Überbrückungs-Vorrichtung der Fahrbahn ist in einer Position dargestellt, die genau einer Mittellage zwischen maximaler und minimaler Fugenbreite entspricht. Über die gesamte Fugenlänge sind in bestimmten Abständen Gruppen von Traversen 1 angeordnet. Die Anzahl der Traversen 1 pro Gruppe entspricht genau der Anzahl der senkrecht zu den Traversen 1 und in Längsrichtung der Fuge verlaufenden Trägern 2. Die Träger erstrecken sich über die gesamte Länge des Fugenspaltes, wobei sie mehrere Gruppen von Traversen überqueren. Jeder Träger 2 ist fest mit einer ihm zugeordneten Traverse 1 der Gruppe verbunden, vorzugsweise verschweisst. Die den Fugenspalt F überquerenden Traversen 1 ragen in beidseits der Fuge angebrachte Nischen N hinein. Die beiden Enden des Lenkers 4 sind mittels Streben 3 an einander gegenüberliegenden Seiten des Fugenspaltes gehalten. Die Zeichnung zeigt eine mittlere Breitenausdehnung des Fugenspaltes, bei der der Lenker genau in Längsrichtung der Fuge verläuft. Wird die Fuge durch Dehnung der Bauteile enger oder durch Kontraktion der Bauteile breiter, schwenkt der Lenker und sorgt dafür, dass sämtliche von elastischen Dichtungsstreifen überbrückten Teilspalten zwischen den Trägern sich alle gleich viel verbreitern oder verschmälern.

Da der Abstand zwischen den Zapfen 31, durch die der Lenker 4 mit den Streben 3 verbunden ist, einen festen Wert hat, müssen die Streben 3 schwenkbar am Fugenrand gehalten sein, wie dies später an Hand von Figur 4 erläutert wird. Der Lenker 4 durchsetzt sämtliche Traversen 1 einer Gruppe. In den Traversen 1 ist der Lenker 4 in besonders ausgebildeten Lagern 10,40 geführt.

Die Traversen 1 sind verschiebbar auf einem in der Nische N angebrachten Auflagestreifen 6 gelagert. Diese Auflagestreifen 6 bestehen vorzugsweise aus Tetrafluoräthylen, die mit Schmiermitteltaschen versehen sein können.

Die Träger 2 sind jeweils nur mit einer Traverse 1 der Gruppe fest verbunden und überqueren die übrigen Traversen dieser Gruppe mit Spiel wie in Figur 2 ersichtlich.

Die Lager 10, 40 sind so ausgebildet, dass sie dem Lenker sowohl ein Gleiten in axialer Richtung als ein Schwenken erlauben. Durch den Einbau der Lager 10, 40 in die Traverse wird eine möglichst günstige Kraftübertragung zwischen dem Lenker und den Traversen erreicht.

Die Figuren 2 und 3 zeigen eine Traverse 1 in Form eines Doppel T-Balkens, in dessen Steg auf etwa halber Höhe ein Lagergehäuse 10 eingebaut ist, das inwendig zylindrisch konkav bearbeitet ist. In diesem Gehäuse ist das eigentliche Lager 40 eingesetzt, das eine zylindrische Aussenform mit einer senkrecht zur Zylinderachse angebrachten, dem Lenkerquerschnitt entsprechenden Durchgangsöffnung versehen ist. Das Lager ist vorzugsweise aus einem Kunststoff mit guten Gleiteigenschaften, z.B. aus Tetrafluoräthylen, gefertigt. Es kann einstückig oder aus Teilen zusammengesetzt sein. Auch kann das Lagergehäuse 10 innen mit Kunststoffteilen ausgekleidet sein. Das im wesentlichen rechteckige Lagergehäuse 10 ist im Steg der Traverse eingeschweisst. Die Anordnung erlaubt ein beidseitiges Schwenken des Lenkers um einen Winkel a. Figur 4 zeigt die Strebe 3 in grösserem Massstab. Der mittlere Teil 32 besteht aus einem massiven Stab, einem Hohlprofil oder Profilleisten, an dessen Ende eine U-förmige Lageröse 33 angeschweisst ist, die mittels des Gelenkbolzens 31 die Verbindung mit einem Ende des Lenkers 4 herstellt. Wie bereits erwähnt, verläuft bei einer Verstellung der Fugenbreite F die Längsachse des Lenkers schräg zur Fugenlängsachse. Damit dies möglich ist, ist die Strebe schwenkbar an einer Lasche 34, die am Nischenkasten N angebracht ist, gehalten. Zwei gummielastische Scheiben 35 sind vorgesehen, die ein Schwenken der Strebe um wenige Grad erlauben. Statt beide Streben so auszubilden, könnte auch eine Strebe starr angeordnet sein. Die andere Strebe kann dann elastisch gehalten sein, oder ebenfalls starr ausgebildet und mit einem ähnlichen Lager wie die Traversen versehen sein, in dem dass der Lenker schwenkbar und längsverschiebbar gehalten ist. Die möglichen Varianten sind in den Figuren 12-15 schematisch dargestellt. Figur 12 zeigt zwei schwenkbar angeordnete Streben 3, an deren Enden der Lenker 4 gelenkig gehalten ist.

Figur 13 zeigt eine gelenkig und eine starr am Fugenrand befestigte Strebe 3'. In diesem Fall ist die Auslenkung der Strebe 3 entsprechend grösser.

Figur 14 zeigt eine weitere Variante mit zwei starr an den Fugenrändern befestigten Streben 3' und 3". Der Lenker 4 ist an der Strebe 3' schwenkbar und an Strebe 3", schwenkbar und axial verschiebbar gehalten. Figur 15 schliesslich zeigt zwei starre Streben 3", in denen der Lenker 4 beiderends gelenkig und axial verschiebbar gehalten ist. Es muss dabei natürlich Vorsorge getroffen werden, dass der Lenker sich nicht aus den Lagern schiebt. Die Figuren 5-8 zeigen Varianten eines Traversenlagers. Sind die Traversen höher, braucht das Lager für den Lenker nicht eingeschweisst zu werden, sondern kann auf den Steg aufgeschraubt werden. Figur 5 zeigt ein derartiges Lager 50 von vorne, Fig. 6 von der Seite und in Figur 7 längs der Schnittlinie VII-VII in Figur 5, wobei die Traverse 1 im Schnitt erscheint. Das Kunststofflager 51 ist ähnlich ausgebildet wie das Lager 40 in Figur 3.

Diese Form des Kunststofflagers lässt sich leicht montieren oder gegebenenfalls ersetzen, wenn Verschleiss auftritt. Dabei geht man so vor, dass man zuerst den Lenker 4 aus dem Lager herauszieht. Jetzt kann die Lagerschale 40 bzw. 51 um 90° gedreht und aus dem Lagergehäuse 10 bzw. 50 herausgenommen werden, wie Figur 8 zeigt. Das Querschnittprofil der Lagerschale ist vorzugsweise U-förmig, sodass es sowohl die seitliche Führung als den Auflagedruck des Lenkers 4 aufnehmen kann. Die Figuren 9-11 zeigen eine Traverse 1 mehr im Detail. Sie umfasst eine U-förmige aus schmiedbarem Gusseisen hergestellte Lagerschale 10, die zylindrisch ausgedreht ist, zwischen zwei Abschnitten 11 eines I-Profils eingeschweisst und oben durch ein angeschweisstes Flacheisen 12 abgedeckt ist. Damit die Enden der Traverse leicht auf den in den Nischen angebrachten Tetrafluoräthylenleisten 6 (s. Fig. 2) gleiten, ist unten an der Traverse ein poliertes Blech 13 aus rostfreiem Stahl angebracht. Es ist dazu U-förmig gebogen und an den Seiten des Flansches mittels Schweisspunkten 14 befestigt.

In Erdbebengebieten, wo sich die Baukörper beidseitig der Fuge heben oder senken, seitlich verschieben oder gar verwinden, kann es von Vorteil sein, die Traversenlager so auszubilden, dass sie diesen Bewegungen bis zu einem gewissen Grade folgen können. Beispielsweise könnte das Kunststofflager 51 kugelförmig statt zylindrisch ausgebildet sein und das Gehäuse 50 eine entsprechende Hohlkugelform aufweisen. Die Gleitlager in den Nischen und die Streben müssten dann ebenfalls so ausgebildet sein, dass sie die Bewegungen der Traversen mitmachen können.

Die Figuren 16 und 17 zeigen ein Traversenlager, das ähnlich aufgebaut ist wie das Lager nach Figur 3. Das Lagergehäuse besteht hier aus einem in der Traverse 1 eingeschweissten rechteckigen Rahmen 15, der nach dem Schweissen genau bearbeitet ist. In den Rahmen 15 ist zuerst ein Boden 53 (Figur 17) eingelegt und danach sind die hohlzylindrisch bearbeiteten Lagerstücke 54 in den Rahmen eingesetzt.

Diese Anordnung erlaubt daher das Auswechseln sämtlicher Verschleissteile des Lagers.

## Patentansprüche

1. Überbrückungs-Vorrichtung für Dehnungsfugen in Fahrbahnen von Brücken oder dergleichen mit quer zur Fahrbahnlängsrichtung verlaufenden, elastischen Dichtungsstreifen, die jeweils zwischen parallel zueinander verlaufenden Trägern (2) angebracht sind, deren Oberseite bündig zur Fahrbahnoberfläche verläuft, und die je mit einer Traverse (1) verbunden sind, welch letztgenannte in Gruppen zusammengefasst - und in beidseits des Fugenspaltes (F) unterhalb der Fahrbahn befindlichen Nischen (N) längsverschiebbar gelagert sind, wobei die Verschiebung der Traversen mittels eines Lenkers (4) erfolgt, dessen Enden an einander gegenüberliegenden Seiten des Fugenspaltes gehalten sind, dadurch gekennzeichnet, dass der Lenker (4) schwenkbar und axial verschiebbar durch die Traversen (1) hindurchgeführt ist.

2. Überbrückungs-Vorrichtung nach Anspruch 1, dadurch gekennzeichnet, dass beide Lenkerenden an aneinander gegenüberliegenden Fugenrändern elastisch befestigten Streben (3) gelenkig gehalten sind.

3. Überbrückungs-Vorrichtung nach Anspruch 1, dadurch gekennzeichnet, dass ein Lenkerende an einer an einer Fugenrandseite starr befestigten Strebe (3') gelenkig gehalten ist, während das andere Lenkerende an einer an der gegenüberliegenden Fugenrandseite schwenkbaren Strebe (3') gelenkig gehalten ist.

4. Überbrückungs-Vorrichtung nach Anspruch 1, dadurch gekennzeichnet, dass ein Lenkerende an einer ersten, an der Fugenrandseite starr befestigten Strebe (3') gelenkig gelagert ist, während das andere Lenkerende an einer an der gegenüberliegenden Fugenrandseite starr befestigten Strebe (3") gelenkig und axial verschiebbar gehalten ist.

5. Überbrückungs-Vorrichtung nach Anspruch 4, dadurch gekennzeichnet, dass beide Lenkerenden an aneinander gegenüberliegenden Fugenrandseiten starr befestigten Streben (3") schwenkbar und axial verschiebbar gehalten sind.

6. Überbrückungs-Vorrichtung nach Anspruch 1, dadurch gekennzeichnet, dass in den Traversen (1) Lager (10,40; 50, 51) eingelassen sind, in denen der Lenker (4) schwenkbar und axial verschiebbar gelagert ist.

7. Überbrückungs-Vorrichtung nach Anspruch 6, dadurch gekennzeichnet, dass das Lager ein im wesentlichen rechteckiges Gehäuse hat.

8. Überbrückungs-Vorrichtung nach Anspruch 7, dadurch gekennzeichnet, dass das Lagergehäuse (10; 50) innen mit Kunststoffteilen ausgekleidet ist.

9. Überbrückungs-Vorrichtung nach Anspruch 8, dadurch gekennzeichnet, dass das Lagergehäuse (10; 50) innen zylindrisch konkav ausgebildet ist, und dass in diesem zwei durch einen Auflagesteg miteinander verbundene kalottenförmige Kunststoffteile (40; 51) ein schwenkbares Lager bilden.

10. Überbrückungs-Vorrichtung nach einem der Ansprüche 4 oder 5, dadurch gekennzeichnet, dass in der am Fugenrand starr befestigten Strebe (3") ein Lagergehäuse angeordnet ist, das innen zylindrisch konkav ausgebildet ist, und dass sich in diesem zwei durch einen Auflagesteg miteinander verbundene kalottenförmige Kunststoffteile befinden, die ein schwenkbares Lager für den Lenker (4) bilden.

11. Überbrückungs-Vorrichtung nach Anspruch 9, dadurch gekennzeichnet, dass das Lagergehäuse (50) wegnehmbar in der Traverse angebracht ist.

## Revendications

1. Dispositif de raccordement pour les joints de dilatation des tabliers de pont ou similaires, du genre comprenant des bandes d'étanchéité élastiques qui s'étendent perpendiculairement à la direction longitudinale du tablier et qui sont montées chacune entre des poutres porteuses parallèles entre elles, poutres dont la face supérieure s'étend de niveau avec la surface du tablier et dont chacune est reliée à une traverse, ces dernières étant réunies en groupes et montées de manière à pouvoir se déplacer longitudinalement dans des niches (N) situées sous le tablier de chaque côté de la fente (F) du joint, le déplacement de ces traverses ayant lieu au moyen d'un bras dont les extrémités sont maintenues sur les bords se faisant face de la fente du joint, caractérisé par le fait que le bras (4) passe à travers les traverses (1 ) de manière à pouvoir pivoter et se déplacer axialement.

2. Dispositif de raccordement selon la revendication 1, caractérisé par le fait que les deux extrémités du bras sont maintenues de manière articulée par des supports (3) fixés élastiquement sur les bords opposés du joint.

3. Dispositif de raccordement selon la revendication 1, caractérisé par le fait qu'une extrémité du bras est maintenue de manière articulée sur un support (3') fixé rigidement sur l'un des bords du joint, cependant que l'autre extrémité du bras est maintenue de manière articulée sur un support (3) qui peut pivoter sur le bord opposé du joint.

4. Dispositif de raccordement selon la revendication 1, caractérisé par le fait qu'une extrémité du bras est maintenue de manière articulée sur un premier support (3') fixé rigidement sur l'un des bords du joint, cependant que l'autre extrémité du bras est maintenue sur un support (3") fixé rigidement sur le bord opposé du joint de manière à pouvoir pivoter et se déplacer axialement.

5. Dispositif de raccordement selon la revendication 4, caractérisé par le fait que les deux extrémités du bras sont maintenues de manière à pouvoir pivoter et se déplacer axialement sur des supports (3") fixés rigidement sur les bords opposés du joint.

6. Dispositif de raccordement selon la revendication 1, caractérisé par le fait qu'il comprend des paliers (10, 40; 50, 51 ) qui sont encastrés dans les traverses (1 ) et dans lesquels le bras (4) est monté de manière à pouvoir pivoter et se déplacer axialement.

7. Dispositif de raccordement selon la revendication 4, caractérisé par le fait que ledit palier comporte un logement sensiblement rectangulaire.

8. Dispositif de raccordement selon la revendication 5, caractérisé par le fait que le logement (10, 50) dudit palier est revêtu intérieurement de parties (51 ) en matière plastique.

9. Dispositif de raccordement selon la revendication 8, caractérisé par le fait que le logement du palier (10; 50) présente intérieurement une forme concave cylindrique dans laquelle deux parties en matière plastique (40; 51 ) en forme de calotte et reliées entre elles par une surface d'appui constituent un palier pivotant.

10. Dispositif de raccordement selon l'une des revendications 4 ou 5, caractérisé par le fait que dans le support (3") fixé rigidement sur le bord du joint est monté un logement de palier qui présente intérieurement une forme concave cylindrique et dans lequel deux parties en matière plastique en forme de calotte et reliées entre elles par une surface d'appui constituent un palier pivotant pour le bras (4).

11. Dispositif de raccordement selon la revendication 1, caractérisé par le fait que le logement (50) du palier est monté dans la traverse de manière amovible.

## Claims

1. Bridging device for expansion joints in roadways of bridges or the like, comprising elastic sealing strips orientated transversely to the longitudinal direction of the roadway, which are each mounted between beams parallel to one another, the upper face of which beams is flush with the roadway surface and which are each connected with a transom, the transoms being combined in groups, the transoms being supported longitudinally slidable in niches (N) situated beneath the roadway on either side of the joint gap (F), the displacement of the transoms being effected by means of a guide rod, the ends of which are secured at mutually opposite sides of the joint gap, characterized in that the guide rod (4) passes, pivotal and axially displaceable, through the transoms (1).

2. Bridging device according to Claim 1, characterized in that the two ends of the guide rod are articulated onto struts (3), elastically secured on mutually opposite edges of the joint.

3. Bridging device according to Claim 1, characterized in that one end of the guide rod is articulated onto a strut (3'), rigidly secured to one side of the joint, while the other end of the guide rod is articulated onto a strut (3), pivotally secured to the opposite side of the joint.

4. Bridging device according to Claim 1, characterized in that one end of the guide rod is articulated onto a first strut (3'), rigidly secured to the side of the joint, whereas the other end of the guide rod is held, articulated and axially displaceable, at a strut (3"), rigidly fixed on the opposite side of the joint.

5. Bridging device according to Claim 4, characterized in that the two ends of the guide rod are held, pivotal and axially displaceable, at struts (3"), rigidly secured on opposite sides of the joint.

6. Bridging device according to Claim 1, characterized in that bearings (10, 40; 50, 51) are set in the transoms (1), in which bearings the guide rod (4) is mounted pivotally and axially displaceable.

7. Bridging device according to Claim 4, characterized in that the bearing has a substantially rectangular housing.

8. Bridging device according to Claim 5, characterized in that the bearing housing (10; 50) is internally lined with plastics components (15).

9. Bridging device according to Claim 8, characterized in that the bearing housing (10; 50) is internally of cylindrical concave form, in the concavities of which two cup-shaped plastics components (40; 51), connected together by a support web, constitute a pivotal bearing.

10. Bridging device according to one of Claims 4 or 5, characterized in that, in the strut (3") secured rigidly to the joint edge, a bearing housing is disposed, which internally is of cylindrical concave form, in which two cup-shaped plastics components, connected together by a support web, are situated, which constitute a pivotal bearing for the guide rod (4).

11. Bridging device according to Claim 9, characterized in that the bearing housing (50) is removably mounted in the transom.
